# EUROPÄISCHE PATENTANMELDUNG

(11) **EP 0 928 925 A2**
(43) Veröffentlichungstag der Anmeldung: **14.07.1999**
(21) Anmeldenummer: 98123843.9
(22) Anmeldetag: 15.12.1998
(51) Int. Cl.: F21S 1/10, F21V 23/00

(54) **Elektro-Einbausatz für eine Leuchte, insbesondere Mastaufsatzleuchte im Aussenbereich**

(30) Priorität: 09.01.1998 DE 29800287 U
(71) Anmelder: Vulkan Werk für Industrie- und Aussenbeleuchtung GmbH, D-50825 Köln (DE)
(72) Erfinder: Lüttig, Hans Rudolf, 50374 Erfstadt (DE)
(74) Vertreter: Kern, Wolfgang, Dipl.-Ing.

(57) **Zusammenfassung**

Die Erfindung betrifft einen Elektro-Einbausatz für eine Leuchte, insbesondere Mastaufsatzleuchte im Außenbereich, die ein Mastaufsatzstück als Leuchtenträger aufweist, auf dem der mit einem abnehmbaren Dach versehene, lichtdurchlässige Leuchtenkörper befestigt ist, der den Elektro-Einbausatz umgibt und seinerseits mit Mitteln zur Befestigung auf einem Leuchtenmast versehen ist, wobei der Elektro-Einbausatz an einem Elektrogeräteträger angebacht ist, der nach Abnahme des Daches zusammen mit allen E-Teilen, Fassungen und Lampen und dgl. aus dem Leuchtenkörper nach oben herausziehbar ist, und wobei der Elektrogeräteträger mittels eines Trennsteckers vom Stromnetz trennbar ist, und mit einem sich in axialer Richtung des Leuchtenkörpers erstreckenden, in letzterem angebrachten Führungsrohr zusammenwirkt, das beim Herausziehen desselben aus und Einschieben in den Leuchtenkörper den Elektrogeräteträger führt.

Um das Prinzip des herausnehmbaren Elektro-Einbausatzes bzw. Elektrogeräteträgers so zu verbessern, daß sich eine Befestigung desselben mit Hilfe einer Rändelschraube erübrigt, ohne daß die Führungsmittel für den Trennstecker geändert werden, wird vorgeschlagen, daß der Elektrogeräteträger (1) bzw. der Elektro-Einbausatz (2) mittels eines Schnellverschlusses (3) an dem Führungsrohr (4) befestigbar ist, das zur Verbindung des Trennsteckers (7, 8) in ein Führungshalterrohr (5) einsteckbar und mit Hilfe des Schnellverschlusses (3) an diesem verriegelbar ist, wobei im verriegelten Zustand der Steckerteil (7) und der Buchsenteil (8) des Trennsteckers zusammengesteckt sind.

## Beschreibung

Die Erfindung betrifft einen Elektro-Einbausatz für eine Leuchte, insbesondere Mastaufsatzleuchte im Außenbereich, gemäß dem Oberbegriff des Anspruchs 1.

Ein derartiger Elektro-Einbausatz ist im Gebrauchsmuster 296 13 782 beschrieben. Er wird dort in Verbindung mit einem Mastaufsatzstück als Leuchtenträger verwendet, auf den ein mit einem abnehmbaren Dach versehener, lichtdurchlässier Leuchtenkörper befestigt ist, der den Elektro-Einbausatz umgibt und seinerseits mit Mitteln zur Befestigung auf einem Leuchtenmast versehen ist. Um den Elektro-Einbausatz im Störfall der Leuchte, also zu Wartungszwecken, jedoch auch bei der Montage leichter zugänglich zu machen, wobei die Leuchte nicht insgesamt vom Mast abgebaut werden soll, ist der aus der genannten Druckschrift bekannte Elektro-Einbausatz an einem Elektrogeräteträger angebracht, der nach Abnahme des Daches zusammen mit allen E-Teilen, Fassungen und Lampen oder dgl. aus dem Leuchtenkörper nach oben herausziehbar ist, wobei der Elektrogeräteträger mittels eines Trennsteckers vom Stromnetz trennbar ist und mit einem sich in axialer Richtung des Leuchtenkörpers erstreckenden, in letzterem angebrachten Führungsrohr zusammenwirkt, das beim Herausziehen desselben aus und Einschieben in den Leuchtenkörper den Elektrogeräteträger führt. Die Länge des Führungsrohres entspricht dort etwa der Länge des Leuchtenkörpers. Der bekannte Elektro-Einbausatz ist ferner so gestaltet, daß der Elektrogeräteträger mittels wenigstens einer lösbaren Rändelschraube an dem Führungsrohr befestigt ist.

Die Aufgabe der Erfindung besteht nun darin, das Prinzip des herausnehmbaren Elektro-Einbausatz bzw. Elektrogeräteträgers so zu verbessern, daß sich eine Befestigung desselben mit Hilfe einer Rändelschraube erübrigt, ohne daß die Führungsmittel für den Trennstecker geändert werden, und daß darüber hinaus der Elektro-Einbausatz auch in andere Aufsatzleuchten einsetzbar ist.

Diese Aufgabe wird erfindungsgemäß dadurch gelöst, daß der Elektrogeräteträger bzw. der Elektro-Einbausatz mittels eines Schnellverschlußes an dem Führungsrohr befestigt ist.

Die Erfindung wird nachfolgend anhand des in der Zeichnung dargestellten Ausführungsbeispiels näher erläutert. In der Zeichnung zeigen:
- Fig. 1: eine teilweise geschnittene Seitenansicht des Elektro-Einbausatzes mit Steckerteil des Trennsteckers und Schnellverschluß,
- Fig. 2: eine Seitenansicht des Elektro-Einbausatz mit Buchsenteil des Trennsteckers und
- Fig. 3: eine teilweise geschnittene Seitenansicht des Elektro-Einbausatzes, ähnlich der von Fig. 2, mit dem Gegenstück des Schnellverschlusses.

Die Mastaufsatzleuchte mit ihrem Mastaufsatzstück als Leuchtenträger ist in den Zeichnungsfiguren 1 bis 3 nicht dargestellt. Es wird lediglich der Elektrogeräteträger 1 bzw. Elektro-Einbausatz 2 dieser Leuchte zum besseren Verständnis des Erfindungsvorschlag mit den hierfür wesentlichen Teilen bezeichnet, nämlich dem Trennstecker, bestehend aus dem Steckerteil 7 (Fig. 1) und dem Buchsenteil 8 (Fig. 2), dem Führungsrohr 4 und dem dieses aufnehmende Führungshalterohr 5, die zusammen mit dem entsprechenden Teil des Trennsteckers an einer Kopfplatte 13 bzw. einer Bodenplatte 13 befestigt sind, welche sich im Zusammenbauzustand, also dann wenn der Steckerteil 7 mit dem Buchsenteil 8 zusammengesteck ist, im Abstand der Länge des Führungshalterohres 5 parallel gegenüberliegen.

Insofern zeigen die Fig. 1 und 2 den Trennstecker 7, 8 im getrennten Zustand.

Auf der Kopfplatte 13 ist darüber hinaus die Fassung 11 für die Lampe befestigt, wie aus Fig. 1 ersichtlich. Zur festen Verbindung des Steckerteils 7 mit dem Buchsenteil 8 dient ein Schnellverschluß 3, der an der Kopfplatte 13 angebracht ist und sich in das obere Ende des an dieser befestigten Führungsrohres 4 hinein erstreckt, wie aus Fig. 1 ersichtlich.

Am oberen Ende des Führungshalterohres 5 befindet sich das Gegenstück 9 des Schnellverschlusses 3, in das das Verschlußstück 10 beim Zusammenbau der beiden Teile einrastet.

Damit beim Zusammenstecken des Steckerteils 7 und Buchsenteils 8 des Trennsteckers die ineinandergreifenden Elemente der Teile so ausgerichtet werden, daß die Steckverbindung ohne weiteres hergestellt wird, ist auf der Bodenplatte 14 ein Führungswinkel 15 befestigt, wie aus den Fig. 2 und 3 ersichtlich.

## Patentansprüche

1. Elektro-Einbausatz für eine Leuchte, insbesondere Mastaufsatzleuchte im Außerbereich, die ein Mastaufsatzstück als Lachtenträger aufweist, auf dem der mit einem abnehmbaren Dach versehene, lichtdurchlässige Leuchtenkörper befestigt ist, der den Elektro-Einbausatz umgibt und seinerseits mit Mitteln zur Befestigung auf einem Leuchtenmast versehen ist, wobei der Elektro-Einbausatz (2) an einem Elektrogeräteträger (1) angebracht ist, der nach Abnahme des Daches zusammen mit allen E-Teilen, Fassungen und Lampen und dgl. aus dem Leuchtenkörper nach oben herausziehbar ist und wobei der Elektrogeräteträger (1) mittels eines Trennstreckers (7, 8) vom Stromnetz trennbar ist und mit einem sich in axialer Richtung des Leuchtenkörpers erstreckenden, in letzterem angebrachten Führungsrohr (4) zusammenwirkt, das beim Herausziehen desselben aus und Einschieben in den Leuchtenkörper den Elektrogeräteträger (1) führt, **dadurch gekennzeichnet, daß** der Elektrogeräteträger (1) bzw. der Elektro-Einbausatz (2) mittels eines Schnellverschlusses (3) an dem Führungsrohr (4) befestigbar ist, das zur Verbindung des Trennsteckers (7, 8) in ein Führungshalterohr (5) einsteckbar und mit Hilfe des Schnellverschlusses (3) an diesem verriegelbar ist, wobei im verriegelten Zustand der Steckerteil (7) und der Buchsenteil (8) des Trennsteckers zusammengesteckt sind.

2. Elektro-Einbausatz nach Anspruch 1, **dadurch gekennzeichnet, daß** sich in dem Führungshalterohr (5) das Gegenstück (9) des Schnellverschlusses (3) befindet.

3. Elektro-Einbausatz nach Anspruch 1 oder 2, **dadurch gekennzeichnet, daß** der Steckerteil (7) des Trennsteckers zusammen mit der Fassung (11) der Lampe und dem Führungsrohr (4) an einer Kopfplatte (13) befestigt ist.

4. Elektro-Einbausatz nach einem der Ansprüche 1 bis 3, **dadurch gekennzeichnet, daß** der Buchsenteil (8) des Trennsteckers zusammen mit dem Führungshalterohr (5) an einer Bodenplatte (14) befestigt ist.

5. Elektro-Einbausatz nach den Ansprüchen 3 und 4, **dadurch gekennzeichnet, daß** die Kopfplatte (13) und die Bodenplatte (14) einander parallel im Abstand der Länge des Führungshalterohres (5) gegenüberliegen, wenn Steckerteil (7) und Buchsenteil (8) zasammengesteckt sind.
